# EUROPÄISCHE PATENTSCHRIFT

(11) **EP 0 311 727 B1**
(45) Veröffentlichungstag und Bekanntmachung des Hinweises auf die Patenterteilung: **08.01.1992**
(21) Anmeldenummer: 87730125.9
(22) Anmeldetag: 10.10.1987
(51) Int. Cl.: B41F 15/08

(54) **Antriebsvorrichtung für eine Flachschablonen-Druckmaschine**
Driving device for a flat screens printer
Dispositif d'entraînement pour une machine de sérigraphie à pochoirs plats

(43) Veröffentlichungstag der Anmeldung: 19.04.1989
(73) Patentinhaber: Zimmer, Johannes, A-9020 Klagenfurt (AT)
(72) Erfinder: Glantschnig, Josef, A-9061 Wolfnitz (AT); Gugl, Peter, A-9020 Klagenfurt (AT)
(74) Vertreter: Patentanwälte Wenzel & Kalkoff

(56) Entgegenhaltungen:
- DE-B- 1 134 652
- DE-C- 687 597
- FR-A- 1 096 408
- GB-A- 1 008 705

## Beschreibung

Die Erfindung betrifft eine Antriebsvorrichtung für eine Flachschablonen-Druckmaschine mit einem eine Druckdecke (Transportband) intermittierend bewegenden Fördertrieb. Flachschablonen-Druckmaschinen, deren Druckbreite insbesondere mehrere Meter beträgt, werden für bemusternde Auftragungen aller Art verwendet. Sie umfassen in der Regel mehrere entlang einer Druckdecke bzw. entlang einem Transportband angeordnete Schablonendruckstationen. Zum Druck wird die Druckdecke mit einer auf ihr angeordneten zu transportierenden Material- oder Substratbahn um einen definierten Weg im angehobenen Zustand der Schablonen transportiert. Bei stillstehender Druckdecke werden die Schablonen gesenkt, es erfolgt die (Druck-)Auftragung mittels eines Rakelsystems, woraufhin die Schablonen gehoben werden, um die Transportdecke für den nächsten Druck um eine bestimmte Weg- oder Mustereinheit weiterzufördern.

Für den intermittierenden Druckdeckentransport sind jeweils für sich verwendete verschiedene Fördertriebe bekannt. Es gibt Drucktuch-Antriebsvorrichtungen, die ausschließlich entweder mit einem Druckdecken-Walzentrieb (GB-A 1,008,705) oder mit einem Linearantrieb (DE-A 1134652) arbeiten, wobei letzterer z.B. mittels seitlich an der Druckdecke intermittierend angreifender Saugnäpfe oder mit seitlich an die Druckdecke angreifenden, radgetriebenen Greifmitteln ausgeführt ist. Derartige bekannte Antriebsvorrichtungen bleiben hinsichtlich eines an sich für einen wirtschaftlichen Maschinenbetrieb gewünschten intermittierenden Hochgeschwindigkeitstransports unbefriedigend.

Der Erfindung liegt daher die Aufgabe zugrunde, eine hochleistungsfähige Antriebsvorrichtung für Flachschablonen-Druckmaschinen zu schaffen, die bei intermittierender Arbeitsweise jeden Druckdeckenvorschub mit besonders hoher Geschwindigkeit und genau ausführt.

Diese Aufgabe wird in Verbindung mit den Merkmalen der Antriebsvorrichtung der eingangs genannten Art dadurch gelöst, daß die Antriebsvorrichtung zusätzlich zu dem Fördertrieb einen mit Antriebsmitteln an der Druckdecke intermittierend angreifenden, mit dem Fördertrieb wirkverbunden betreibbaren Beschleunigungstrieb umfaßt. Mit dem zusätzlichen Beschleunigungstrieb wird der intermittierend zu betreibende Druckdecken-Transport erheblich verbessert, indem in die Druckdecke zu deren Beschleunigung aus dem Stillstand zusätzlich Kraft eingeleitet wird, so daß für jeden Vorschub in kürzester Zeit eine sehr große Druckdeckengeschwindigkeit erreichbar ist.

Eine besonders vorteilhafte Ausgestaltung besteht darin, daß der Fördertrieb als die Decke mitteis Transportwalze treibender Walzentrieb ausgebildet ist. So wird die Druckdecken-Transportbewegung über die Transportwalze eingeleitet und mit der Kraft des zusätzlichen linearen Antriebs beaufschlagt.

Hinsichtlich einer besonders wirksamen Beschleunigung ist vorgesehen, daß der Fördertrieb derart mit dem Beschleunigungstrieb wirkverbunden ist, daß letzterer mindestens bei Inbetriebnahme des Fördertriebs zusätzlich für den Druckdeckenantrieb wirksam ist.

Nach einer besonderen Ausgestaltung ist vorgesehen, daß der Fördertrieb und der Beschleunigungstrieb derart wirkverbunden sind, daß in der Endphase des Druckdeckentransports einer der beiden Triebe außer Betrieb gelangt. Damit erfoigt auf sehr einfache Weise eine Entlastung des Druckdeckenantriebs in der Endphase eines Antriebsintervalls.

Besonders zweckmäßig ist es, daß die Druckdecken-Antriebsmittel des Beschleunigungstriebs so ausgebildet sind, daß sie für einen Vor-/Rücklauf linear hin und her beweglich sind, wobei sie bei Vorlauf zum Vorschub der Druckdecke mit dieser schlupffrei verbindbar sind. Mit diesem Linearantrieb ist eine besonders wirksame und präzise Einleitung der Beschleunigungskraft in die Druckdecke für jeden Vorschub gewährleistet.

Um mit einfachen Mitteln einen besonders positionsgenauen, im Ablauf insbesondere auch in Kopplung mit dem Fördertrieb genau gesteuerten Betrieb des Beschleunigungstriebs zu erreichen, ist es vorteilhaft, daß die Antriebsmittel zum mechanischen Herbeiführen ihrer Bewegungsendpositionen, zur Steuerung des hin- und herbeweglichen Antriebs und/oder zur Steuerung der Verbindung mit der Druckdecke gegen mindestens einen, insbesondere ein- bzw. verstellbaren Anschlag arbeiten. Hinsichtlich einer universellen und/oder einfach variierbaren Steuerung mit Anschlägen ist vorgesehen, daß mindestens ein eine Bewegungsendposition mechanisch herstellender, den Druckdeckenantrieb beendender und/oder die Rücklaufbewegung der Antriebsmittel einleitender, insbesondere über eine elektromotorisch betriebene Spindel lageveränderbarer Anschlag angeordnet ist. Der Rücklauf des linearen Fördertriebs wird besonders einfach dadurch gesteuert, daß mindestens ein Endanschlag zum Abschalten der Rücklaufbewegung und/oder zum Herbeiführen einer definierten Ausgangs- und Ruheposition der Antriebsmittel vorgesehen ist.

Ein besonders einfach bauender und funktionstechnisch zuverlässig arbeitender Beschleunigungstrieb wird dadurch erreicht, daß er mittels Torsionswelle angetriebene, umlaufend geführte und die Druckdecken-Antriebsmittel bildende oder diese tragende Transportmittel, insbesondere in Form von seitlich und unterhalb der Druckdecke angeordneten Zahnriemen umfaßt. Hinsichtlich einer sehr schnell zu gewinnenden und wirksam werdenden Beschleunigungskraft des Beschleunigungstriebs ist vorgesehen, daß die Transportmittel mindestens einen, Bestandteil der Antriebsmittel bildenden Antriebsschlitten tragen.

Um eine besonders wirksame Krafteinleitung der Beschleunigungskraft in die Druckdecke zu gewährleisten, umfassen die Antriebsmittel eine schlupffreie Verbindung mit der Druckdecke herstellende Kupplungsmittel. Diese werden hinsichtlich einer raumsparenden Anordnung und/oder besonders guter Eingriffsmöglichkeit mit der Druckdecke in Form mindestens eines von unten und/oder oben, insbesondere seitlich an der Druckdecke angreifenden, vakuumbetriebenen Saugkastens, magnetischer Kupplungselemente und/oder mechanischer Kupplungselemente ausgebildet.

Weitere Zweckmäßigkeiten, Ausgestaltungen und Ausführungsbeispiele der Erfindung gehen aus der im folgenden beschriebenen schematischen Zeichnung hervor. Es zeigt
- Fig. 1: eine erfindungsgemäße Antriebsvorrichtung und
- Fig. 2: eine Draufsicht auf die Antriebsvorrichtung gemäß Fig. 1.

In den Figuren 1 und 2 umfaßt eine Antriebsvorrichtung 1 als Fördertrieb einen Walzentrieb 2 mit intermittierend an ein umlaufend geführtes Transportband (Druckdecke) 4 angreifender Transportwalze 20 sowie einen Beschleunigungstrieb 3. In der Zeichnung sind nur die für die Antriebsvorrichtung wesentlichen Teile gezeigt, während eine damit betriebene Flachschablonen-Druckmaschine nicht näher dargestellt ist.

Der Beschleunigungstrieb 3 ist im Bereich zwischen dem Ober- und Unterlauf der Druckdecke 4 angeordnet. Er umfaßt eine elektromotorisch antreibbare Antriebs-/Torsionswelle 34, die ein Paar umlaufend über Umlenkrollen 37 geführte Zahnriemen 35 intermittierend treibt. Die Zahnriemen 35 erstrecken sich in Laufrichtung L der Transportdecke 4 parallel zu dieser und sind jeweils im seitlichen Bereich der Druckdecke 4 zwischen Oberund Unterlauf vorgesehen.

Jeder Zahnriemen 35 ist fest mit einem Antriebsschlitten 311 verbunden, der mittels des Antriebs durch den Zahnriemen 35 bzw. die Torsionswelle 34 zwischen einem Endanschlag 32 und einem verstellbaren Anschlag 33 in Vor- und Rücklaufbewegung V bzw. R parallel zu der Druckdecke 4 hin und her beweglich ist. Jeder Antriebsschlitten 311 ist Bestandteil von Druckdecken-Antriebsmitteln 31, wobei diese zudem einen Saugkasten 312 umfassen, der mit dem Antriebsschlitten 311 fest verbunden ist. Der Saugkasten 312 erstreckt sich in Laufrichtung L des Druckdeckenoberlaufes unterhalb und parallel zu der Laufdecke. Er ist so ausgebildet und angeordnet, daß er am Rand des Druckdeckenoberlaufes schlupffrei mit diesem in Eingriff bringbar ist. Die schlupffreie Kupplungsverbindung des Saugkastens 312 mit dem Oberlauf wird durch Vakuumbeaufschlagung des Druckkastens bewirkt, wobei jeweils der Oberlaufrand mittels Saugkraft durch nicht dargestellte Saugöffnungen oder -näpfe fest mit dem Saugkasten verbunden wird, ohne daß die Lage des Druckdeckenoberlaufes gegenüber dem nicht angesaugten Zustand wesentlich verändert ist. Insbesondere kann ein Saugkasten 312′ auch von oben an den Oberlauf angreifen, wie dies in Fig. 1 strichpunktiert dargestellt ist.

Der verstellbare Anschlag 33 ist mittels einer mit einem Elektomotor 38 angetriebenen Spindel 36 in Richtungen v lageveränderbar, so daß durch seine einstellbare Position der Linearbewegungsbereich des Antriebsschlittens 311 zwischen den Anschiägen 32 und 33 einstellbar ist.

Im folgenden wird die Arbeitsweise der Antriebsvorrichtung beschrieben. Um die Druckdecke 4 in Laufrichtung L wiederholt aus dem Stillstand zu beschleunigen und um einen bestimmten Weg, d.h. um ein Wegintervall in Transportrichtung L zu bewegen, wird der Beschleunigungstrieb 3 zugleich mit dem Walzentrieb 2 betätigt und wirksam. Beim Laufbeginn der Walze 20 befindet sich der Antriebsschlitten 311 am Anschlag 32. Zugleich mit dem Walzenlaufbeginn wird die Druckdecke 4 durch Saugkraft fest mit dem Saugschlitten 312 verbunden und ebenfalls zugleich wird der Antriebsschlitten 311 in Vorlaufrichtung V mit hoher Beschleunigungskraft in Bewegung gesetzt. Diese wird daher beim Bewegungsstart der Druckdecke praktisch unverzüglich zusätzlich zu der Förderkraft des Walzentriebs 2 in die Druckdecke 4 eingeleitet, so daß sie in kürzester Zeit auf eine hohe Geschwindigkeit beschleunigt wird. Die Druckdeckenbewegung wird dadurch gestoppt, daß die Kupplung des Saugkastens 312 mit der Druckdecke 4 unwirksam und der Walzentrieb außer Betrieb gesetzt wird. Der Walzentrieb 2 und der Beschleunigungstrieb 3 können gleichzeitig unwirksam werden; es kann aber auch in der Endphase des Druckdeckentransports zunächst einer der beiden Triebe außer Betrieb gelangen.

In der Stillstandphase der Druckdecke 4 bzw. des Walzentriebs 2 wird der Antriebsschlitten 311 mit dem von der Druckdecke 4 entkuppelten Saugkasten 312 durch den Torsionstrieb 34 aus seiner Position am Anschlag 33 in Rücklaufrichtung R in seine Position an den Anschlag 32 gebracht. Nach Ende der Stillstandphase der Druckdecke 4 wird der beschriebene kombinierte Walzen- und Beschleunigungsantrieb wiederholt, so daß die Druckdecke 4 intermittierend, jeweils mit sehr schnell erreichter hoher Geschwindigkeit in Laufrichtung L transportiert wird.

Die Anschläge 32 und 33 arbeiten vorteilhaft mit dem Antriebsschlitten 311 als Meßschlitten zusammen, indem sie Meßgeber z.B. in Form von Endschaltern umfassen, die bei Betätigung durch den Schlitten 311 den Start und/oder Stop der Walze 20, der Torsionswelle 34, die Vor-/Rücklaufumkehr der Torsionswelle 34 und/oder den Kupplungsbetrieb des Saugkastens 312 steuern.

### Bezugszeichenliste

- 1: Antriebsvorrichtung
- 2: Förder-, Walzentrieb
- 20: Transportwalze
- 3: Beschleunigungstrieb
- 31: Druckdecken-Antriebsmittel
- 311: Antriebsschlitten
- 312: Saugkasten
- 312′: Saugkasten
- 32: Endanschlag
- 33: Anschlag
- 34: Torsionswelle
- 35: Zahnriemen
- 36: Spindel
- 37: Umlenkrolle
- 4: Druckdecke

## Patentansprüche

1. Antriebsvorrichtung für eine Flachschablonen-Druckmaschine mit einem eine Druckdecke (Transportband) intermittierend bewegenden Fördertrieb, **dadurch gekennzeichnet,** daß die Antriebsvorrichtung (1) zusätzlich zu dem Fördertrieb (2) einen mit Antriebsmitteln (31) an der Druckdecke (4) intermittierend angreifenden, mit dem Fördertrieb wirkverbunden betreibbaren Beschleunigungstrieb (3) umfaßt.

2. Antriebsvorrichtung nach Anspruch 1, **dadurch gekennzeichnet,** daß der Fördertrieb als die Druckdecke (4) mittels Transportwalze (20) treibender Walzentrieb (2) ausgebildet ist.

3. Antriebsvorrichtung nach Anspruch 1 oder 2, **dadurch gekennzeichnet,** daß der Fördertrieb (2) derart mit dem Beschleunigungstrieb (3) wirkverbunden ist, daß letzterer mindestens bei Inbetriebnahme des Fördertriebs zusätzlich für den Druckdeckenantrieb wirksam ist.

4. Antriebsvorrichtung nach einem der Ansprüche 1 bis 3, **dadurch gekennzeichnet,** daß der Fördertrieb (2) und der Beschleunigungstrieb (3) derart wirkverbunden sind, daß in der Endphase des Druckdeckentransports einer der beiden Triebe außer Betrieb gelangt.

5. Antriebsvorrichtung nach einem der Ansprüche 1 bis 4, **dadurch gekennzeichnet,** daß die Druckdecken-Antriebsmittel (31) so ausgebildet sind, daß sie für einen Vor-/Rücklauf linear hin-und herbeweglich sind, wobei sie bei Vorlauf zum Vorschub der Druckdecke (4) mit dieser schlupffrei verbindbar sind.

6. Antriebsvorrichtung nach Anspruch 5, **dadurch gekennzeichnet,** daß die Antriebsmittel (31) zum mechanischen Herbeiführen ihrer Bewegungsendpositionen, zur Steuerung des hin- und herbeweglichen Antriebs und/oder zur Steuerung der Verbindung mit der Druckdecke gegen mindestens einen, insbesondere verstellbaren Anschlag arbeiten.

7. Antriebsvorrichtung nach Anspruch 6, **dadurch gekennzeichnet,** daß mindestens ein eine Bewegungsendposition mechanisch herstellender, den Druckdeckenantrieb beendender und/oder die Rücklaufbewegung der Antriebsmittel (31) einleitender, insbesondere über eine elektromotorisch betriebene Spindel (36) lageveränderbarer Anschlag (33) vorgesehen ist.

8. Antriebsvorrichtung nach Anspruch 6 oder 7, **dadurch gekennzeichnet,** daß mindestens ein Endanschlag (32) zum Abschalten der Rücklaufbewegung und/oder zum Herbeiführen einer definierten Ausgangs- und Ruheposition der Antriebsmittel (31) vorgesehen ist.

9. Antriebsvorrichtung nach einem der Ansprüche 1 bis 8, **dadurch gekennzeichnet,** daß der Beschleunigungstrieb (3) mittels Torsionswelle (34) angetriebene, umlaufend geführte und die Druckdecken-Antriebsmittel (31) bildende oder diese tragende Transportmittel, insbesondere in Form von seitlich und unterhalb der Druckdecke (4) angeordneten Zahnriemen (35) umfaßt.

10. Antriebsvorrichtung nach Anspruch 9, **dadurch gekennzeichnet,** daß die Transportmittel mindestens einen, Bestandteil der Antriebsmittel (31) bildenden Antriebsschlitten (311) tragen.

11. Antriebsvorrichtung nach einem der Ansprüche 1 bis 10, **dadurch gekennzeichnet,** daß die Antriebsmittel (31) eine schlupffreie Verbindung mit der Druckdecke (4) herstellende Kupplungsmittel (312) umfassen.

12. Antriebsvorrichtung nach Anspruch 11, **dadurch gekennzeichnet,** daß die Kupplungsmittel mindestens einen von unten und/oder oben, insbesondere seitlich an der Druckdecke (4) angreifenden, vakuumbetriebenen Saugkasten (312), magnetische Kupplungselemente und/oder mechanische Kupplungselemente umfassen.

## Claims

1. Drive arrangement for a flat screen printing machine with a conveyor drive for intermittently moving a printer's blanket (conveyor belt), characterised in that the drive arrangement (1) additionally to the conveyor drive (2) comprises an acceleration drive (3), to be operated in functional connection with the conveyor drive, for intermittently engaging the printer's blanket (4) with drive means (31).

2. Drive arrangement according to claim 1, characterised in that the conveyor drive is constructed as a roller drive (2) driving the printer's blanket (4) by means of transport roller (20).

3. Drive arrangement according to claim 1 or 2, characterised in that the conveyor drive (2) is funtionally connected with the acceleration drive (3) in such a way that the latter is additionally effective for driving the printer's blanket at least when initiating the conveyor drive.

4. Drive arrangement according to one of the claims 1 to 3, characterised in that the conveyor drive (2) and the acceleration drive (3) are funtionally connected in such a way that in the end phase of transporting the printer's blanket, one of the two drives becomes inoperative.

5. Drive arrangement according to one of the claims 1 to 4, characterised in that the printer's blanket drive means (31) are so constructed that they can be moved linearly to and fro for a forward/return run, in which during the forward run they can be connected to the printer's blanket (4) for advancing the same without slipping.

6. Drive arrangement according to claim 5, characterised in that the drive means (31) for mechanically producing their movement end positions, for controlling the to and fro moving drive and/or for controlling the connection with the printer's blanket, work against at least one stop, especially adjustable stop.

7. Drive arrangement according to claim 6, characterised in that at least one position changeable stop (33) is provided which mechanically produces a movement and position, which stops the printer's blanket drive and/or introduces the return movement of the drive means (31), especially via a spindle (36) operated by an electric motor.

8. Drive arrangement according to claim 6 or 7, characterised in that at least one end stop (32) is provided for switching off the return movement and/or for producing a defined starting and rest position of the drive means (31).

9. Drive arrangement according to one of the claims 1 to 8, characterised in that the acceleration drive (3) comprises transport means, especially in the form of tooth belts (35) arranged laterally and beneath the printer's blanket (4), driven by means of a torsion bar (34), guided in rotation and forming the printer's blanket drive means (31) or supporting the same.

10. Drive arrangement according to claim 9, characterised in that the transport means support at least one drive carriage (311) forming a constituent part of the drive means (31).

11. Drive arrangement according to one of the claims 1 to 10, characterised in that the drive means (31) comprise clutch means (312) forming a slip-free connection with the printer's blanket (4).

12. Drive arrangement according to claim 11, characterised in that the clutch means comprise at least one vacuum-operated suction box (312) engaging the printer's blanket (4) from below and/or above, especially laterally, magnetic clutch elements and/or mechanical clutch elements.

## Revendications

1. Dispositif d'entraînement destiné à une machine à imprimer à pochoirs plats, comportant un mécanisme d'avance, qui déplace d'une menière intermittente un tapis d'impression (bande de transport), caractérisé en ce que le dispositif d'entraînement (1) comprend, en plus du mécanisme d'avance (2), un mécanisme d'accélération (3), qui à l'aide d'organes d'entraînement (31) agit d'une manière intermittente sur le tapis d'impression (4), et qui peut être exploité en liaison active avec le mécanisme d'avance.

2. Dispositif d'entraînement selon la revendication 1, caractérisé en ce que le mécanisme d'avance est conçu comme un mécanisme à cylindres (2), qui déplace le tapis d'impression (4) à l'aide d'un cylindre de transport (20).

3. Dispositif d'entraînement selon la revendication 1 ou 2, caractérisé en ce que le mécanisme d'avance (2) est relié par liaison active au mécanisme d'accélération (3) de façon que ce dernier soit en outre actif, pour ce qui est de l'entraînement du tapis d'impression, au moins lors de la mise en marche du mécanisme d'avance.

4. Dispositif d'entraînement selon l'une des revendications 1 à 3, caractérisé en ce que le mécanisme d'avance (2) et le mécanisme d'accélération (3) sont reliés par une liaison active de façon que, lors de la phase finale du transport du tapis d'impression, l'un des deux mécanismes se mette hors service.

5. Dispositif d'entraînement selon l'une des revendications 1 à 4, caractérisé en ce que les organes d'entraînement (31) du tapis d'impression sont conçus de façon à pouvoir subir un déplacement linéaire dans un sens et dans l'autre, pour une marche avant et une marche arrière, en pouvant, lors de la marche avant destinée à l'avance du tapis d'impression (4), être reliés à cette dernière sans glissement.

6. Dispositif d'entraînement selon la revendication 5, caractérisé en ce que les organes d'entraînement (31) travaillent, pour être amenés par un processus mécanique sur leurs positions de fin de déplacement, pour assurer la commande de l'élément d'entraînement pouvant se déplacer dans un sens ou dans l'autre, et/ou pour commander la liaison avec le tapis d'impression, contre au moins une butée, en particulier réglable en position.

7. Dispositif d'entraînement selon le revendication 6, caractérisé en ce qu'on prévoit au moins une butée (33), réalisant d'une manière mécanique une position de fin de mouvement, assurant la fin de l'entraînement du tapis d'impression et/ou déclenchant le déplacement en marche arrière des dispositifs d'entraînement (31), et pouvant en particulier varier de longeur par l'intermédiairs d'une broche (36) actionnée par un moteur électrique.

8. Dispositif d'entraînement selon la revendication 6 ou 7, caractérisé en ce qu'on prévoit au moins une butée en bout (32) destinée à interrompre le déplacement en marche arrière et/ou à amener les organes d'entraînement (31) dans une position définie de départ et de repos.

9. Dispositif d'entraînement selon l'une des revendications 1 à 8, caractérisé en ce que le mécanisme d'accélération (3) comporte des organes de transport, entraînés à l'aide de l'arbre de torsion (34), guidés en rotation et formant les organes d'entraînement (31) du tapis d'impression ou supportant ces derniers en particulier sous la forme de courroies dentées (35), disposées latéralement et en-dessous du tapis d'impression (4).

10. Dispositif d'entraînement selon la revendication 9, caractérisé en ce que les organes de transport supportent au moins un coulisseau d'entraînement (311), faisant partie constituants des organes d'entraînement (31).

11. Dispositif d'entraînement selon l'une des revendications 1 à 10, caractérisé en ce que les organes d'entraînement (31) comportant un moyen d'accouplement (312) qui réalise une liaison sans glissement avec le tapis d'impression.

12. Dispositif d'entraînement selon la revendication 11, caractérisé en ce que les organes d'accouplement comportant au moins une caisse aspirante (312), travaillant en dépression, agissant sur le tapis d'impression (4) par en-bas et/ou par en-haut, en particulier par le côté, ainsi que des éléments d'accouplement magnétiques et/ou des éléments d'accouplement mécaniques.
